# EUROPÄISCHE PATENTSCHRIFT

(11) **EP 0 688 246 B1**
(45) Veröffentlichungstag und Bekanntmachung des Hinweises auf die Patenterteilung: **28.04.1999**
(21) Anmeldenummer: 95906922.0
(22) Anmeldetag: 10.01.1995
(51) Int. Cl.: B03C 3/12, B03C 3/09

(54) **VERFAHREN UND VORRICHTUNG ZUM ELEKTROSTATISCHEN ABSCHEIDEN VON VERUNREINIGUNGEN, WIE SCHWEBSTOFFE ODER DERGLEICHEN AUS EINEM GASSTROM**
ELECTROSTATIC SEPARATION PROCESS AND DEVICE FOR IMPURITIES, SUCH AS SUSPENDED MATTER OR THE LIKE, FROM A GASEOUS STREAM
PROCEDE ET DISPOSITIF DE SEPARATION ELECTROSTATIQUE D'IMPURETES, TELLES QUE DES MATIERES EN SUSPENSION OU SIMILAIRES CONTENUES DANS UN COURANT DE GAZ

(30) Priorität: 10.01.1994 DE 4400420
(43) Veröffentlichungstag der Anmeldung: 27.12.1995
(73) Patentinhaber: MAXS AG, CH-6072 Sachseln (CH)
(72) Erfinder: BRAUN, Werner, CH-6062 Wilen-Sarnen (CH); GEBHART, Joseph, D-63128 Dietzenbach (DE); RZEZNIK, Jerry, D-35452 Heuchelheim (DE); SCHEUCH, Gerhard, D-35285 Gemünden (DE); SOMMERER, Knut, D-63477 Maintal (DE)
(74) Vertreter: Grünecker, Kinkeldey, Stockmair & Schwanhäusser Anwaltssozietät
(86) Internationale Anmeldenummer: EP9500073
(87) Internationale Veröffentlichungsnummer: WO9518680

(56) Entgegenhaltungen:
- DE-A- 4 223 277
- GB-A- 746 324
- GB-A- 1 267 777
- US-A- 2 142 128

## Beschreibung

Die Erfindung bezieht sich auf ein Verfahren und eine Vorrichtung zum elektrostatischen Abscheiden von Verunreinigungen, gemäß den Oberbegriffen der entsprechenden Ansprüche 1 und 2.

Der Abscheidung von Kleinstverunreinigungen aus Gasströmen kommt eine relativ große Bedeutung zu. So ist in der jüngeren Vergangenheit eine deutliche Zunahme von asthmatischen Erkrankungen zu verzeichnen, die auf Verunreinigungen, wie z.B. Kohlen- oder Rauchpartikel zurückzuführen sind. Solche kleinste Verunreinigungen lassen sich mit sogenannten elektrostatischen Filtern aus der Luft abscheiden. Bekannte Filter weisen hierzu als Ionisationsquelle beispielsweise eine Sprühelektrode auf, die die Verunreinigungen mit einer negativen Ladung versehen. In Strömungsrichtung hinter der Sprühelektrode sind dann parallel zueinander verlaufende Abscheideelektroden vorgesehen, die positiv geladen sind. Aufgrund der entgegengesetzten Ladung zwischen den beladenen Verunreinigungen und den Abscheideelektroden werden die Verunreinigungen auf ihrem Weg zwischen den plattenförmigen Abscheideelektroden zu einer der Platten abgelenkt und bleiben dort haften. Die Abscheideelektroden können nach einer entsprechenden Filterdauer durchgespült oder auch entsorgt werden. Ein solcher Elektrofilter ist beispielsweise in der EP-A-265451 beschrieben.

Obgleich ein solcher bekannter Elektrofilter durchaus hohe Abscheidegrade erreicht, ist er für die Verwendung in Zimmerräumen nicht geeignet. Zum einen muß der Weg der ionisierten Teilchen durch die parallel Zueinander angeordneten Abscheideelektroden relativ lang gewählt werden, um einen hohen Abscheidegrad zu erreichen; zum anderen wird auch ein verhältnismäßig starkes elektrisches Feld benötigt, um zu einer ausreichenden Abscheidung zu gelangen. Das starke elektrische Feld bedingt aber auch, daß an den Sprühelektroden einerseits und an den Abscheideelektroden andererseits eine hohe elektrische Spannung angelegt werden muß, was bei den bekannten Elektrofiltern unweigerlich dazu führt, daß Ozon entsteht. Dieses Entstehen von Ozon ist aber gerade für den geplanten Einsatz der Elektrofilter, nämlich in von Allergikern bewohnten Zimmerräumen denkbar unerwünscht, da Ozon die Atemwege angreift.

Gattungsgemäße Vorrichtungen sind z.B aus der GB-A- 1 267 777, GB-A-746 324 und der US-A-2 142 128 bekannt.

Es ist die Aufgabe der vorliegenden Erfindung, ein Verfahren und eine Vorrichtung der eingangs genannten Art so weiterzubilden, daß sich der Elektrofilter in besonderer Weise für den Einsatz in Zimmerräumen eignet.

Diese Aufgabe wird bezüglich des Verfahrens erfindungsgemäß dadurch gelöst, daß der Gasstrom durch die sich an ihren Rändern zur Öffnung hin schneidenartig verjüngenden Öffnungen geführt wird.

Bezüglich der Vorrichtung wird diese Aufgabe dadurch gelöst, daß sich die Ränder der Öffnungen der Lochplatte zu ihrer jeweiligen Öffnung hin schneidenförmig verjüngen.

Der Gasstrom wird nicht parallel zu den Abscheideelektroden geführt wird, sondern quer dazu. Größere Teilchen werden aufgrund ihrer Trägheit und aufgrund ihrer elektrischen Ladung direkt auf die Vorderseite (Rohgasseite) der Lochplatte auftreffen. Kleinere Teilchen können hingegen mit dem Gasstrom durch die Öffnungen der Lochplatte mitgeführt werden und gelangen somit auf die Rückseite (Reingasseite) der Lochplatte. Beim Passieren des Gasstromes durch die einzelnen Löcher der Lochplatte werden die beladenen Verunreinigungen einem starken elektrostatischen Feld ausgesetzt, da die Ränder der Löcher naturgemäß eine starke Krümmung der Feldlinien und damit eine hohe Dichte der Feldlinien bewirken. Hinzu kommt, daß der Gasstrom sofort nach Hindurchtreten durch die Löcher expandiert und daher seine Geschwindigkeit verlangsamt. Verbunden mit dem verstärkten elektrostatischen Feld wird dadurch bewirkt, daß die kleineren Verunreinigungen nach Verlassen der Öffnungen aus dem Gasstrom heraus abgelenkt und auf die Rückseite der Lochplatte abgeschieden werden. Ein nicht zu unterschätzender Vorteil liegt darin, daß beim Betrieb der Vorrichtung die Öffnungen, die relativ klein gewählt sind, von Verunreinigungen nicht zugesetzt werden. Ferner kann die an der Ionisationsquelle, beispielsweise Sprühelektrode, und an der Abscheideelektrode angelegte Spannung so gering gehalten werden, daß die elektrostatischen Felder kein Ozon erzeugen.

Eine scharfe Konzentration von Feldlinien und damit hohe Abscheidekräfte werden erfindungsgemäß dadurch erreicht, daß sich die Ränder der Öffnungen der Lochplatte zu ihrer jeweiligen Öffnung hin schneidenartig verjüngen.

Gemäß einer vorteilhaften Ausgestaltung der Vorrichtung liegt jeweils eine Hauptabmessung der Öffnungen im Bereich zwischen 50 und 500 µm, vorzugsweise zwischen 100 und 250 µm.

Ferner ist es günstig, wenn die Lochplatte als gelochte Siebfolie ausgebildet ist. Da die Siebfolie entsprechend dünn ist, sind die Lochränder auch entsprechend scharf, so daß eine starke Konzentration von Feldlinien und damit hohe Abscheidekräfte auftreten. Ein weiterer Vorteil eines Siebfolienfilters besteht in der einfachen Reinigung, z.B. in einer Geschirrspülmaschine, und in der Wiederverwendbarkeit.

Günstig ist auch, wenn die Öffnungen als längliche Schlitze ausgebildet sind, wobei dann die Schlitzbreite zwischen 50 und 500 µm liegen soll. Eine für die Zwecke besonders günstige Art der Herstellung der Lochplatte besteht darin, daß die Siebfolie durch galvanisches Abscheiden von Metallen hergestellt ist. Durch die galvanische Herstellung der Siebfolie lassen sich in besonders günstiger Weise scharfkantige Lochränder herstellen, wie dies beispielsweise von Scherfolien für Elektrorasierer bekannt ist. Durch eine Beschichtung mit Silber läßt sich eine antibakterielle Wirkung erreichen. Ebenso ist eine Sterilisation durch Ausheizen möglich.

Um eine möglichst große Filterfläche zu erreichen können die Lochplatten der Abscheideelektrode in günstiger Weise zu einem pyramidenstumpfförmigen, sich zur Ionisationsquelle öffnenden, Gebilde zusammengesetzt sein. Der Gasstrom, der zunächst durch die Ionisationsquelle geleitet wird, wird somit praktisch in einer Art Tasche aufgefangen und kann durch die Taschenwände entweichen.

Zur Aufrechterhaltung des Gasstromes ist es günstig, wenn in Strömungsrichtung des Gasstromes hinter der Abscheideelektrode ein Ventilator angeordnet ist.

In günstiger Weise kann die Ionisationsquelle aus mehreren nadelförmigen Sprühelektroden bestehen. Gemäß einer baulichen Variante sind die Elektroden der Ionisationsquelle negativ und die Abscheideelektrode positiv geladen.

Als günstig hat sich auch herausgestellt, wenn man Ionisationsquelle mehrere Kohlefaserbüschel verwendet. Diese Kohlefaserbüschel können in gleicher Weise angeordnet sein, wie die nadelförmigen Sprühelektroden. Aufgrund der elektrischen Ladung stoßen sich die einzelnen Fasern eines Kohlefasernbüschels voneinander ab. Es wird ein hoher Ionisationsgrad der abzuscheidenden Teilchen erreicht.

Ferner ist auch günstig, wenn in Strömungsrichtung hinter der Abscheideelektrode eine Gegenelektrode vorgesehen ist, die die gleiche Ladung aufweist,wie die Ionisationsquelle. Die geladenen Teilchen, die durch die Löcher der Abscheideelektrode hindurchtreten, werden durch das Feld der Gegenelektrode animiert, sich auf der Rückseite der Abscheideelektrode abzusetzen.

Besonders günstig in diesem Zusammenhang ist, wenn die Gegenelektrode im wesentlichen die gleiche Form aufweist, wie die Abscheideelektrode, so daß zwischen Abscheideelektrode und Gegenelektrode stets der gleiche Abstand besteht.

Um den Strömungswiderstand der Vorrichtung insgesamt recht klein zu halten, können die Löcher in der Gegenelektrode größer sein als in der Abscheideelektrode. Die Lochgröße sollte so gewählt werden, daß in der Nähe der Abscheideelektrode ein gleichmäßiges Feld vorherrscht.

Im folgenden wird ein Ausführungsbeispiel der Erfindung anhand einer Zeichnung näher erläutert.

Es zeigen:
- Fig. 1: in einer schematischen Schnittansicht eine erfindungsgemäße Vorrichtung und
- Fig. 2: in einer übertrieben starken Vergrößerung eine "Lochsituation" entsprechend der Detailansicht II aus Fig. 1

Die Vorrichtung gemäß Figur 1 umfaßt zunächst ein Gehäuse 1 mit einem Strömungseingang 2 und einem Strömungsausgang 3. Am Strömungseingang kann ein Grobfilter 4 vorgesehen sein, beispielsweise eine Stoffbespannung. Hinter dem Strömungseingang 2 ist eine Ionisationsquelle vorgesehen, die im vorliegenden Fall aus einer Vielzahl von Nadeln 5 besteht. Diese Nadeln 5 sind alle an eine negative Spannungsquelle von etwa 4kV angeschlossen und wirken als Sprühelektroden, in der Weise, daß die Teilchen in der näheren Umgebung der Nadeln negativ geladen werden.

In Strömungsrichtung hinter den Nadeln 5 ist eine Abscheideelektrode 6 in Form eines sich zu den Nadeln 5 hin öffnenden Pyramidenstumpfes vorgesehen. Genaugenommen besteht also die Abscheideelektrode aus 4 zueinander geneigten Siebfoliensieben, die an ihren Rändern miteinander verbunden sind, und einer Siebfolie 8, die den Boden bildet. Diese Siebfolien weisen Öffnungen in Form von Schlitzen auf, mit einer Schlitzbreite b von etwa 150 µm.

Wie besser aus Figur 2 ersichtlich ist, verjüngt sich der Öffnungsrand der Schlitze 9 schneidenartig zur Öffnung hin. Die Siebfolien sind durch galvanisches Abscheiden von Metallen hergestellt.

Hinter der Abscheideelektrode 6 kann eine Gegenelektrode 13 vorgesehen sein, die ebenso geladen ist, wie die Ionisationsquelle. Die negativ geladenen Verunreinigungen, die durch die Abscheideelektrode hindurchtreten, werden von dieser zusätzlichen Elektrode abgestoßen, wodurch sich die Teilchenabscheidung auf der Rückseite der Abscheideelektrode verstärkt.

Ferner ist hinter der Abscheideelektrode 6 noch ein Ventilator 10 vorgesehen, der für die Aufrechterhaltung des Gasstromes durch das Gehäuse sorgt.

Im folgenden wird die Wirkungs- und Funktionsweise der Erfindung näher erläutert. Die Vorrichtung saugt zunächst einen verunreinigten Gasstrom 11 durch den Strömungseingang 2 an. Durch die als Sprühelektroden wirkenden Nadeln 5 werden die einzelnen Partikel des verunreinigten Gasstromes mit einer negativen Ladung versehen. Die so geladenen Verunreinigungen treten in das pyramidenstumpfförmige Gebilde ein, das von den Siebfolien 7 und 8 umgeben ist. Der Gasstrom kann nur durch die einzelnen Schlitze 9 in den Siebfolien durch den Filter hindurchtreten. Was dabei mit den einzelnen Teilchen passiert, kann am besten anhand der in Figur 2 gezeigten "Lochsituation" dargestellt werden. Der Gasstrom muß durch eine Vielzahl von Schlitzen 9 hindurchtreten. Teilchen, wie z.B. das Teilchen A, die am Rand eines solchen Strömungszweiges liegen, prallen aufgrund ihrer Trägheit, insbesondere dann, wenn sie etwas größer sind, auf die Vorderseite der Siebfolie auf. Dieser Effekt wird durch das zusätzliche elektrische Feld verstärkt. Kleinere Teilchen, die sich auch weiter in der Mitte eines Teilstromes befinden, wie beispielsweise die Teilchen B und C, werden dem Gasstrom durch den Schlitz 9 folgen. Aufgrund der scharfen Ausbildung der Ränder der Schlitze 9 passieren die Teilchen B und C aber ein extrem starkes elektrisches Feld, das bereits während des Passierens des Schlitzes zu einer seitlichen Ablenkung der Teilchen führt. Sobald der Teilstrom des Gases den Schlitz 9 passiert hat, expandiert der Teilstrom und erteilt den Teilchen B und C eine Geschwindigkeitskomponente parallel zur Siebfolie 8. Diese Geschwindigkeitskomponente ist im wesentlichen gleichgerichtet mit der Anziehungskraft durch das elektrische Feld im Bereich des Randes des Schlitzes 9. Das führt dazu, daß die Teilchen B und C sich auf der Rückseite der Siebfolien ablagern. Dieser Effekt wird durch die im Abstand hinter der Abscheideelektrode 6 angeordnete Gegenelektrode 13 noch verstärkt. Aufgrund der größer gewählten Löcher der Gegenelektrode wird der Strömungswiderstand nur unwesentlich erhöht, so daß der Filter einen hohen Reinigungsgrad aufweist. Der auf diese Weise gereinigte Gasstrom 12 tritt dann durch den Ventilator 10 hindurch und verläßt das Gehäuse 12. Erstaunlicherweise kann der erfindungsgemäße Elektrofilter eine verhältnismäßig geringe Baugröße aufweisen. Darüberhinaus kann der Elektrofilter mit so geringen Spannungen betrieben werden, daß kein Ozon freigesetzt wird.

## Patentansprüche

1. Verfahren zum elektrostatischen Abscheiden von Verunreinigungen, wie Schwebstoffen oder dergleichen aus einem Gasstrom, wobei der Gasstrom zunächst zum Beladen der Verunreinigungen einer Ionisationsquelle zugeführt wird, wonach die Verunreinigungen aufgrund ihrer Ladung von einer entgegengesetzt gepolten Abscheideelektrode angezogen und an diese abgeschieden werden, wobei der Gasstrom im wesentlichen
vollständig durch die Öffnungen einer als Abscheideelektrode verwendeten Lochplatte geführt wird, deren Öffnungsabmessungen derart bemessen sind, daß zumindest ein Teil der Verunreinigungen durch die Öffnungen hindurchtreten können, **dadurch gekennzeichnet**, daß der Gasstrom durch die sich an ihren Rändern zur Öffnung hin schneidenartig verjüngenden Öffnungen gegeführt wird.

2. Vorrichtung zum elektrostatischen Abscheiden von Verunreinigungen, wie Schwebstoffe oder dergleichen aus einem Gasstrom, mit mindestens einer ersten Elektrode als einer Ionisationsquelle zum Beladen der Verunreinigungen und mit mindestens einer zweiten, entgegengesetzt gepolten Abscheideelektrode (6) zum Abscheiden der ionisierten Verunreinigungen aus dem Gasstrom, wobei die
Abscheideelektrode (6) als ein für den Gasstrom (11) und zumindest einen Teil der Verunreinigungen (B,C) durchlässige Lochplatte ausgebildet ist, die derart im Gasstrom angeordnet ist, daß der Gasstrom die Öffnungen der Lochplatte vollständig passieren muß, **dadurch gekennzeichnet**, daß sich die Ränder der Öffnungen (9) der Lochplatte zu ihrer jeweiligen Öffnung (9) hin scheidenartig verjüngen.

3. Vorrichtung nach Anspruch 2, **dadurch gekennzeichnet**, daß eine Hauptabmessung der Öffnungen im Bereich zwischen 50 und 500 µm, vorzugsweise 100 und 250 µm, liegt.

4. Vorrichtung nach einem der Ansprüche 2 oder 3, **dadurch gekennzeichnet**, daß die Lochplatte als gelochte Siebfolie (7,8) ausgebildet ist.

5. Vorrichtung nach einem der Ansprüche 2 bis 4, **dadurch gekennzeichnet**, daß die Öffnungen als Schlitze (9) ausgebildet sind.

6. Vorrichtung nach einem der Ansprüche 2 bis 5, **dadurch gekennzeichnet**, daß die Siebfolie durch galvanisches Abscheiden von Metallen hergestellt ist.

7. Vorrichtung nach einem der Ansprüche 2 bis 6, **dadurch gekennzeichnet**, daß die Lochplatten der Abscheideelektrode (6) zu einem pyramidenstumpfförmigen, sich zur Ionisationsquelle (5) öffnenden Gebilde zusammengesetzt sind.

8. Vorrichtung nach einem der Ansprüche 2 bis 7, **dadurch gekennzeichnet**, daß in Strömungsrichtung des Gasstromes hinter der Abscheideelektrode (6) ein Ventilator (10) angeordnet ist.

9. Vorrichtung nach einem der Ansprüche 2 bis 8, **dadurch gekennzeichnet**, daß die Ionisationsquelle aus mehreren, nadelförmigen Sprühelektroden (5) besteht.

10. Vorrichtung nach einem der Ansprüche 2 bis 8, **dadurch gekennzeichnet**, daß die Ionisationsquelle aus mehreren Sprühelektroden in Form von Kohlefaserbüscheln besteht.

11. Vorrichtung nach einem der Ansprüche 2 bis 10, **dadurch gekennzeichnet**, daß hinter der Abscheideelektrode (6) eine Gegenelektrode (13) angeordnet ist, die die gleiche Ladung aufweist, wie die Ionisationsquelle.

12. Vorrichtung nach Anspruch 11, **dadurch gekennzeichnet**, daß die Gegenelektrode (13) der Form der Abscheideelektrode (6) angepaßt ist, und zu dieser im wesentlichen überall den gleichen Abstand aufweist.

13. Vorrichtung nach einem der Ansprüche 11 oder 12, **dadurch gekennzeichnet**, daß die Gegenelektrode ebenfalls als Lochplatte ausgebildet ist, jedoch mit größeren Löchern als die der Abscheideelektrode (6).

14. Vorrichtung nach einem der Ansprüche 2 bis 13, **dadurch gekennzeichnet**, daß die Elektroden der Ionisationsquelle negativ und die Abscheideelektrode (6) positiv geladen sind.

## Claims

1. A method for electrostatically precipitating impurities, such as suspended matter or the like, from a gas flow, said gas flow being first supplied to an ionization source for charging said impurities, whereupon said impurities are attracted on account of their charge by an oppositely poled precipitation electrode and are precipitated thereon, said gas flow being guided substantially entirely through openings of a perforated plate which is used as a precipitation electrode and whose opening dimensions are dimensioned such that at least part of the impurities can penetrate through said openings, **characterized in** that said gas flow is guided through said openings which are tapered on their edges in the manner of cutting edges towards said opening.

2. An apparatus for electrostatically precipitating impurities, such as suspended matter or the like, from a gas flow, comprising at least one first electrode as an ionization source for charging said impurities, and at least one second, oppositely poled precipitation electrode (6) for precipitating said ionized impurities from said gas flow, said precipitation electrode (6) being designed as a perforated plate which permits passage of said gas flow (11) and at least part of said impurities (B, C) and which is arranged in said gas flow such that said gas flow is bound to pass through the openings of said perforated plate entirely, **characterized in** that the edges of said openings (9) of said perforated plate are tapered in the manner of cutting edges towards their respective opening (9).

3. An apparatus according to claim 2, **characterized in** that a main dimension of said openings is in the area between 50 µm and 500 µm, preferably between 100 µm and 250 µm.

4. An apparatus according to any one of claims 2 or 3, **characterized in** that said perforated plate is formed as a perforated straining foil (7, 8).

5. An apparatus according to any one of claims 2 to 4, **characterized in** that said openings are formed as slots (9).

6. An apparatus according to any one of claims 2 to 5, **characterized in** that said straining foil is made by electrodepositing metals.

7. An apparatus according to any one of claims 2 to 6, **characterized in** that said perforated plates of said precipitation electrode (6) are composed as a structure which is shaped in the form of a truncated pyramid and opens towards said ionization source.

8. An apparatus according to any one of claims 2 to 7, **characterized** in that a fan (10) is arranged behind said precipitation electrode (6) in the flow direction of said gas flow.

9. An apparatus according to any one of claims 2 to 8, **characterized in** that said ionization source consists of a plurality of needle-shaped ionizing electrodes (5).

10. An apparatus according to any one of claims 2 to 8, **characterized in** that said ionization source consists of a plurality of ionizing electrodes in the form of carbon fiber bundles.

11. An apparatus according to any one of claims 2 to 10, **characterized in** that a counterelectrode (13) which has the same charge as said ionization source is arranged behind said precipitation electrode (6).

12. An apparatus according to claim 11, **characterized in** that said counterelectrode (13) is adapted to the shape of said precipitation electrode (6) and has substantially the same distance thereto in all places.

13. An apparatus according to any one of claims 11 or 12, **characterized in** that said counterelectrode is also shaped as a perforated plate, but with holes larger than those of said precipitation electrode (6).

14. An apparatus according to any one of claims 2 to 13, **characterized in** that said electrodes of said ionization source are negatively charged and said precipitation electrode (6) is positively charged.

## Revendications

1. Procéde de séparation électrostatique d'impuretés, telles que des matières en suspension ou similaires contenues dans un courant de gaz, le courant de gaz étant tout d'abord amené à une source d'ionisation pour le chargement des impuretés, puis en raison de leur charge, les impuretés sont attirées et séparées par une électrode de séparation de polarité opposée, le courant de gaz étant guidé sensiblement dans sa totalité à travers les orifices d'une plaque perforée servant d'électrode de séparation, la taille des orifices étant dimensionnée de sorte qu'au moins une partie des impuretés puisse traverser les orifices, caractérisé en ce que le courant de gaz est guidé à travers les orifices dont les bords s'effilent en forme de lame en direction de l'orifice.

2. Dispositif de séparation électrostatique d'impuretés, telles que des matières en suspension ou similaires contenues dans un courant de gaz, comprenant au moins une première électrode comme source d'ionisation pour le chargement des impuretés et au moins une seconde électrode de séparation (6) de polarité opposée pour la séparation des impuretés ionisées contenues dans le courant de gaz, l'électrode de séparation (6) étant conçue comme une plaque perforée laissant passer le courant de gaz (11) et au moins une partie des impuretés (B,C), laquelle plaque est disposée dans le courant de gaz de sorte que le courant de gaz doit passer complètement les orifices de la plaque perforée, caractérisé en ce que les bords des orifices (9) de la plaque perforée s'effilent en forme de lame en direction de leur orifice respectif (9).

3. Dispositif selon la revendication 2, caractérisé en ce que la taille principale des orifices est comprise entre 50 et 500 µm, de préférence entre 100 et 250 µm.

4. Dispositif selon l'une des revendications 2 ou 3, caractérisé en ce que la plaque perforée présente la forme d'une feuille-tamis perforée (7, 8).

5. Dispositif selon l'une des revendications 2 à 4, caractérisé en ce que les orifices sont en forme de fentes (9).

6. Dispositif selon l'une des revendications 2 à 5, caractérisé en ce que la feuille-tamis est fabriquée par déposition de métaux par électrolyse.

7. Dispositif selon l'une des revendications 2 à 6, caractérisé en ce que les plaques perforées de l'électrode de séparation (6) sont assemblées en une structure en forme de pyramide tronquée s'ouvrant sur la source d'ionisation (5).

8. Dispositif selon l'une des revendications 2 à 7, caractérisé en ce qu'un ventilateur (10) est disposé dans le sens d'écoulement du courant de gaz derrière l'électrode de séparation (6).

9. Dispositif selon l'une des revendications 2 à 8, caractérisé en ce que la source d'ionisation se compose de plusieurs électrodes d'émission (5) en forme d'aiguilles.

10. Dispositif selon l'une des revendications 2 à 8, caractérisé en ce que la source d'ionisation se compose de plusieurs électrodes d'émission en forme de touffes de fibres de carbone.

11. Dispositif selon l'une des revendications 2 à 10, caractérisé en ce que derrière l'électrode de séparation (6) est disposée une contre-électrode (13) qui présente la même charge que la source d'ionisation.

12. Dispositif selon la revendication 11, caractérisé en ce que la contre-électrode (13) est adaptée à la forme de l'électrode de séparation (6) et présente sensiblement partout la même distance par rapport à celle-ci.

13. Dispositif selon l'une des revendications 11 ou 12, caractérisé en ce que le contre-électrode a également la forme d'une plaque perforée qui est cependant munie de trous plus grands que ceux de l'électrode de séparation (6).

14. Dispositif selon l'une des revendications 2 à 13, caractérisé en ce que les électrodes de la source d'ionisation sont chargées négativement et l'électrode de séparation (6) positivement.
